# EUROPÄISCHE PATENTSCHRIFT

(11) **EP 0 098 511 B1**
(45) Veröffentlichungstag und Bekanntmachung des Hinweises auf die Patenterteilung: **27.08.1986**
(21) Anmeldenummer: 83106306.0
(22) Anmeldetag: 29.06.1983
(51) Int. Cl.: A47B 88/14

(54) **Ausziehführungsgarnitur für Schubladen od.dgl.**
Set of pull-out guides for drawers or the like
Ensemble de guidage pour le coulissement d'un tiroir ou autres

(30) Priorität: 07.07.1982 AT 2627/82
(43) Veröffentlichungstag der Anmeldung: 18.01.1984
(73) Patentinhaber: Julius Blum Gesellschaft m.b.H., 6973 Höchst (AT)
(72) Erfinder: Röck, Erich, A-6973 Höchst (AT); Brunner, Josef, A-6973 Höchst (AT)
(74) Vertreter: Torggler, Paul, Dr.

## Beschreibung

Die Erfindung bezieht sich auf eine Ausziehführungsgarnitur für Schubladen oder dgl. mit beidseits je einer ladenseitigen Ausziehschiene und je einer korpusseitigen Tragschiene und dazwischen angeordneten Laufwagen, in denen lastübertragende scheiben- bzw. zylinderförmige Laufrollen, die sich um eine von Haltemitteln des Laufwagens definierte horizontale Achse drehen, gelagert sind, sowie Laufrollen mit vertikalen Drehachsen, die an vertikalen Stegen der Ausziehschiene und der Tragschiene abrollen, wobei die Tragschienen einen in die Ausziehschienen und in die Laufwagen ragenden Bereich mit Z-Profil aufweisen und vorzugsweise sowohl die Tragschienen als auch die Ausziehschienen an den Laufstegen mit einer Abwinkelung für den Schubladeneinlauf versehen sind.

Gemäss dem Stand der Technik sind zwei Arten von Ausziehführungsgarnituren bekannt, bei denen die Laufrollen nicht direkt an einer der Schienen befestigt sind, sondern sich in einem eigenen Laufwagen befinden. Die bekanntesten davon sind die sogenannten Kugelrollenauszüge, wobei die Lastübertragung zwischen den Schienen mittels Stahlkugeln erfolgt, die in einem als Kugelkäfig ausgeführten Laufwagen gehalten sind. Ein Beispiel einer derartigen Ausziehführungsgarnitur ist beispielsweise in der DE-A2 2 217 853 gezeigt.

Diese Ausführungsgarnituren sind sehr präzise, d.h., sie garantieren einen ausgezeichneten Lauf der Schublade und gewähren gleichzeitig einen guten Sitz der Schublade im Korpus, d.h. die Schublade ist sowohl seitlich als auch in der Höhe sehr stabil geführt. Derartige Ausziehführungsgarnituren werden insbesondere bei hochwertigeren Möbeln, beispielsweise Büromöbeln, eingebaut.

Der Nachteil dieser Ausziehführungsgarnituren ist, dass die Schienen kompliziertere Profile aufweisen müssen, um die Rollbahnen für die Kugeln zu definieren. Ein weiterer Nachteil ist, dass diese Ausziehführungsgarnituren keinen Einlauf aufweisen, der bei der Kompliziertheit der Profile nur schwer einzubauen wäre, d.h., eine nicht gänzlich zugeschobene Schublade wird nicht automatisch voll in den Korpus hineingezogen, sondern bleibt offenstehen.

Die andere Art der Ausziehführungsgarnituren ist erst seit neuerem auf dem Markt. Bei diesen sind Laufwagen vorgesehen, die zylindrische Laufrollen aufweisen. Beispiele dafür sind der DE-A1-2 606 603 und der AT-B-362 899 zu entnehmen. Diese Ausziehführungsgarnituren weisen zwar ebenfalls sehr gute Laufeigenschaften auf, können auch auf einfache Art und Weise mit einem Schubladeneinlauf versehen werden, jedoch lässt die Stabilität, insbesondere die Seitenstabilität der Ausziehführung, zu wünschen übrig. Man hat daher in der Vergangenheit solche Ausziehführungen mit seitlichen Gleitern versehen. Diese Lösung konnte jedoch nicht voll befriedigen, da sie nur die eingeschobene Schublade seitlich ausrichtet, während des Ausziehens jedoch nicht zur Stabilität der Schublade beiträgt. Auch Laufrollen mit vertikaler Drehachse verhindern nur das seitliche Anschlagen der Teile der Ausziehführungsgarnitur, bewirkten aber keine exakte seitliche Führung der Schublade.

Aufgabe der Erfindung ist es, eine Ausziehführungsgarnitur der eingangs erwähnten Art zu schaffen, die sowohl die Vorteile einer Kugelführung bezüglich der Stabilität der Ausziehführungsgarnitur aufweist, als auch die Vorteile einer Ausziehführungsgarnitur mit zylindrischen Laufrollen, d.h. einfache Schienenprofile und einen Schubladeneinlauf.

Dies wird erfindungsgemäss dadurch erreicht, dass beide Ausziehschienen im Querschnitt einen den Laufwagen aufnehmenden vireckigen Bereich haben, der an seiner zur Möbelseitenwand gerichteten Seite in etwa zur Hälfte offen ist, dass innerhalb dieses Bereiches die Tragschienen Z-Profil mit zwei vertikalen Stegen und einen horizontalen Mittelsteg haben und dass unterhalb und oberhalb des Mittelsteges, der den Laufsteg bildet, die Laufrollen mit den vertikalen Drehachsen sind, die an beiden Seiten des Z-Profils der Tragschienen zwischen deren vertikalen Stegen und vertikalen Stegen der Ausziehschienen ablaufen und dass der Laufwagen eine Nut mit vertikaler Tiefe aufweist, die den äusseren Vertikalsteg derTragschiene aufnimmt.

In an sich bekannter Weise sind die Tragschienen hinten und die Ausziehschienen vorne vorteilhaft mit Anschlägen für den Laufwagen versehen.

Ein besonders kompaktes Ausführungsbeispiel sieht vor, dass sich der im Querschnitt viereckige Bereich der Ausziehschienen in Montagelage unterhalb des Schubladenbodens befindet.

Nachstehend wird ein Ausführungsbeispiel der Erfindung anhand der Figuren der beiliegenden Zeichnungen beschrieben, ohne dass die Erfindung auf dieses Ausführungsbeispiel eingeschränkt sein soll; ebenso sollen die in den nachfolgenden Patentansprüchen angeführten Bezugszeichen keine Einschränkung bedeuten, sie dienen lediglich dem erleichterten Auffinden bezogenerTeile in den Figuren der Zeichnung.

Die Fig. 1 zeigt eine Seitenansicht auf eine Seite einer Ausziehführungsgarnitur bei eingeschobener Schublade, die Fig. zeigt eine Seitenansicht in der ausgezogenen Stellung der Ausziehführung, wobei die Schublade weggelassen wurde, die Fig. zeigt einen Schnitt nach der Linie A-B der Fig. 1, und die Fig. 4 zeigt die Ansicht V der Fig. 1.

In den Figuren der Zeichnung ist jeweils nur die eine Hälfte der Ausziehführungsgarnitur gezeigt. Es versteht sich, dass die andere Seite spiegelbildlich ausgeführt ist. In der nachfolgenden Beschreibung wird der Einfachheit halber nur auf eine Seite Bezug genommen.

Die erfindungsgemässe Ausziehführungsgarnitur weist auf jeder Seite eine korpusseitige Tragschiene 1 und eine ladenseitige Ausziehschiene 2 auf, zwischen denen ein Laufwagen 3 gelagert ist. Im Laufwagen 3 befinden sich Laufrollen 5, von denen einige eine horizontale Drehachse haben, und diese Laufrollen dienen der eigentlichen Lastübertragung der Schublade. Andere Laufrollen 5 weisen eine vertikale Drehachse auf, und diese Laufrollen sind für die Seitenstabilisierung der Ausziehführungsgarnitur bzw. der Schublade vorgesehen.

Wie aus den Fig. 1 und 2 ersichtlich, sind die Laufrollen 5 im Laufwagen 3 in einer vorderen Gruppe A und in einer hinteren Gruppe B angeordnet bzw. zusammengefasst. Im eingeschobenen Zustand der Ausziehführungsgarnitur, wie in Fig. 1 gezeigt, befindet sich die vordere Gruppe A genau unterhalb der Abwinkelung 6 des Laufsteges 2' der Ausziehschiene und die hintere Gruppe B umfasst die Abwinkelung 11 am Laufsteg 1' der Tragschiene 1. Die Abwinkelungen 6 und 11 bilden den Einlauf der Ausziehführungsgarnitur, d.h. eine nicht gänzlich geschlossene bzw. eingeschobene Schublade wird, wenn sie zumindest soweit eingeschoben wurde, dass sich die Abwinkelungen 6 und 11 auf den vordersten Laufrollen 5 befinden, selbsttätig durch ihr Eigengewicht in den Möbelkorpus hineingezogen.

Wie insbesondere aus den Fig. 3 und 4 ersichtlich, ist die Ausziehschiene 2 mit einem im Querschnitt viereckigen Bereich versehen, der den Laufwagen 3 aufnimmt. Dieser viereckige Bereich wird von den Stegen 2', 2", 2'" und 2^{1V} der Ausziehschiene gebildet.

In diesen Bereich und in den Laufwagen 3 ragt ein Bereich der Tragschiene 1, der Z-Profil aufweist. Dieser Bereich wird von den Stegen 1_{'}, 1" und 1 "' der Tragschiene 1 gebildet. Der mittlere Steg 1" dieses Bereiches ist ein Horizontalsteg und bildet den eigentlichen Laufsteg der Tragschiene 1. Die Laufrollen 5 des Laufwagens 3 sind sowohl unterhalb als auch oberhalb dieses Steges 1" angeordnet, und zwar sowohl Laufrollen 5 mit vertikaler als auch solche mit horizontaler Drehachse.

Um die besonders gute seitliche Führung der Ausziehführungsgarnitur zu erzielen, sind Laufrollen 5 mit vertikaler Drehachse oberhalb des Horizontalsteges 1" zwischen dem äusseren Vertikalsteg 1"' der Tragschiene 1 und dem Vertikalsteg 2^{IV} der Ausziehschiene 2 angeordnet und unterhalb des Horizontalsteges 1" Laufrollen 5 mit vertikaler Drehachse zwischen dem Vertikalsteg 1' der Tragschiene 1 und dem Vertikalsteg 2" der Ausziehschiene 2. Zusammen mit den Laufrollen 5 mit horizontaler Drehachse, die zwischen dem Horizontalsteg 2"' der Ausziehschiene 2 und dem Laufsteg 1" der Tragschiene 1 angeordnet sind, sowie denen, die sich unterhalb des Laufsteges 1_{"} und oberhalb des Horizontalsteges 2_{'} der Ausziehschiene 2 befinden, sind die Schienen 1, 2 nach allen Seiten kompakt geführt, d.h. jede Hälfte der Ausziehführungsgarnitur bildet eine in sich geschlossene, allseitig abgestützte Einheit.

Die erfindungsgemässe Ausziehführungsgarnitur wird vorteilhaft unterhalb des Schubladenbodens 12 angeordnet. Die Ausziehschiene 2 weist einen Befestigungssteg 20 auf, mit dem sie an oder in der Schubladenseitenwand 10 befestigt ist. Die Tragschiene 1 ist vorteilhaft an der Korpusseitenwand 8 befestigt. Die Ausziehführung 2 weist vorne einen Kunststoffteil 25 auf, der einerseits als Abstützung für die eingeschobene Schublade dient, andererseits zugleich einen vorderen Anschlag für den Laufwagen 3 bildet. Der hintere Anschlag an der Tragschiene 1 wird von dem abgewinkelten Ende 14 des Laufsteges 1 derTragschiene 1 gebildet.

Während die Tragschiene 1 auf herkömmliche Art und Weise mit der Korpusseitenwand 8 verschraubt ist, weist die Ausziehschiene 2 hinten einen Haken 7 auf.

## Patentansprüche

1. Ausziehführungsgarnitur für Schubladen oder dgl. mit beidseits je einer ladenseitigen Ausziehschiene (2) und je einer korpusseitigen Tragschiene (1) und dazwischen angeordneten Laufwagen (3), in denen lastübertragende scheiben- bzw. zylinderförmige Laufrollen (5), die sich um eine von Haltemitteln des Laufwagens definierte horizontale Achse drehen, gelagert sind, sowie Laufrollen (5) mit vertikalen Drehachsen, die an vertikalen Stegen (1', 1"') der Ausziehschiene (2) und der Tragschiene (1) abrollen, wobei die Tragschienen (1) einen in die Ausziehschienen und in die Laufwagen ragenden Bereich mit Z-Profil aufweisen und vorzugsweise sowohl die Tragschienen (1) als auch die Ausziehschienen (2) an den Laufstegen mit einer Abwinkelung für den Schubladeneinlauf versehen sind, dadurch gekennzeichnet, dass beide Ausziehschienen (2) im Querschnitt einen den Laufwagen (3) aufnehmenden viereckigen Bereich haben, der an seiner zur Möbelseitenwand (8) gerichteten Seite in etwa zur Hälfte offen ist, dass innerhalb dieses Bereiches die Tragschienen (1) Z-Profil mit zwei vertikalen Stegen (1', 1"') und einen horizontalen Mittelsteg haben und dass unterhalb und oberhalb des Mittelsteges, der den Laufsteg (1") bildet, die Laufrollen (5) mit den vertikalen Drehachsen sind, die an beiden Seiten des Z-Profils der Tragschienen (1) zwischen deren vertikalen Stegen (1_{'}, 1"') und vertikalen Stegen (2", 2^{IV}) der Ausziehschienen (2) ablaufen und dass der Laufwagen (3) eine Nut mit vertikaler Tiefe aufweist, die den äusseren Vertikalsteg (1"') der Tragschiene (1) aufnimmt.

2. Ausziehführungsgarnitur nach Anspruch 1, dadurch gekennzeichnet, dass sich der im Querschnitt viereckige Bereich der Ausziehschienen (2) in Montagelage unterhalb des Schubladenbodens (12) befindet.

## Claims

2. Pull-out guide assembly for drawers or the like, comprising on each side a pull-out rail (2) at the side of the drawer, a supporting rail (1) at the side of the body and intermediately arranged carriages (3) in which load-transmitting disk-shaped or cylindrical rollers (5) rotating about horizontal axles defined by holding means of the carriage are mounted, as well as rollers (5) having vertical axes of rotation and running on vertical flanges (1', 1"' ) of the pull-out rail (2) and the supporting rail (1), the supporting rails (1) having a portion with a Z-profile extending into the pull-out rails and into the carriage, and preferably the supporting rails (1) as well as the pull-out rails (2) having angular portions at the running flanges for drawing the drawer into the body, characterized in that both pull-out rails (2) have a portion of rectangular cross-section receiving the carriage (3) and substantially half of said portion being open at its side directed towards the furniture side wall (8), that within said portion the supporting rails (1) have Z-profiles with two vertical flanges (1', 1"') and a horizontal center flange, and that the rollers (5) with vertical axes of rotation are arranged below and above the center flange forming the running flange (1") and run at both sides of the Z-profile of the supporting rails (1) between the vertical flanges (1', 1"') thereof and vertical flanges (2_{"}, 2^{IV}) of the pull-out rails (2), and that the carriage (3) has a groove with a vertical depth which receives the outer vertical flange (1"') of the supporting rail (1).

2. Pull-out guide assembly according to claim 1, characterized in that the portion of rectangular cross-section of the pull-out rails (2) is in the mounted position beneath the drawer bottom (12).

## Revendications

1. Ensemble de guidage pour le coulissement d'un tiroir ou autres, comportant de chaque côté un rail de coulissement (2) du côté du tiroir et un rail de support (1) du côté du corps du meuble et entre ces rails des chariots (3) dans lesquels sont placés des galets de roulement (5) cylindriques ou en forme de disque transmettant la charge et effectuant une rotation autour d'un axe horizontal défini par les moyens de fixation du chariot ainsi que des galets de roulement (5) présentant des axes verticaux et qui roulent sur les traverses verticales (1', 1"') du rail de coulissement (2) et du rail de support (1), les rails de support (1) présentant une zone ayant un profil en Z et qui fait saillie dans les rails de coulissement et les chariots et les rails de support (1) aussi bien que ceux de coulissement (2) présentant sur les traverses de roulement un pliage en U afin que le tiroir puisse se fermer, caractérisé en ce que les deux rails de coulissement (2) ont une zone de section transversale carrée qui accueille l'un des chariots (3) et qui est ouverte à la moitié du côté faisant face à la paroi latérale du meuble (8), en ce qu'à l'intérieur de cette zone, les rails de support (1) ont un profil en Z avec deux traverses verticales (1', 1"') et une traverse médiane horizontale et en ce que en dessous et au-dessus de la traverse médiane qui forme la traverse de roulement (1 "), se trouvent les galets de roulement (5) avec les axes verticaux de rotation qui roulent des deux côtés du profil en Z des rails de support (1) entre leurs traverses verticales (1', 1 "') et les traverses verticales (2", 2'^{v}) des rails de coulissement (2) et en ce que le chariot (3) présente une encoche de profondeur verticale, dans laquelle s'insère la traverse verticale extérieure (1 "') du rail de support (1 ).

2. Ensemble de guidage pour le coulissement selon la revendication 1, caractérisé en ce que la zone de section carrée des rails de coulissement (2) se trouve, une fois montée, sous le fond du tiroir (12).
